# EUROPÄISCHE PATENTANMELDUNG

(11) **EP 0 072 079 A1**
(43) Veröffentlichungstag der Anmeldung: **16.02.1983**
(21) Anmeldenummer: 82201009.6
(22) Anmeldetag: 10.08.1982
(51) Int. Cl.: B65D 1/38

(54) **Kunststoffbehälter**

(30) Priorität: 11.08.1981 NL 8103757
(71) Anmelder: STAMICARBON B.V., NL-6167 AC Geleen (NL)
(72) Erfinder: Jansen, Jozef Maria Antonius, NL 6165 CR Geleen (NL)
(74) Vertreter: Hoogstraten, Willem Cornelis Roeland

(57) **Zusammenfassung**

Behälter, hergestellt aus russhaltigem Kunststoff, der versehen ist mit Stossränder und tiefer als die Stossränder liegende Flächen, welche Flächen mit einer nicht schwarzen Deckschicht bedeckt sind.

## Beschreibung

Die Erfindung bezieht sich auf einen aus russhaltigem Kunststoff hergestellten Kunststoffbehälter.

Kunststoffbehälter, wie Flaschenkästen, Fässer, Kannen und Flaschen werden sowohl in der natürlichen, durchweg weissen Farbe des Kunststoffs als auch in anderen Farben ausgeführt. Falls für den Behälter eine andere Farbe als die natürliche Farbe des Kunststoffs gefordert wird, so ist es bisher üblich, den Rohkunststoff vor dem Herstellungsprozess des Behälters mit dem gewünschten Farbstoff zu mischen. Die hiernach z.B. durch Spritzgiessen oder Blasformen hergestellten Behälter haben durch und durch gefärbte Wände, die z.B. durch Kratzer ihre Farbe nicht ändern.

Zum Schutz der Behälter gegen Alterung werden dem Kunststoff ausserdem hierzu geeignete Zusatzstoffe beigemischt. Eine wesentliche Alterungsursache ist die Einwirkung des ultravioletten Anteils des Sonnenlichtspektrums. Daher werden dem Sonnenlicht ausgesetzte Behälter fast immers aus einem Kunststoff hergestellt, dem ein UV-Stabilisator zugesetzt wurde. Dennoch hat sich herausgestellt, dass z.B. während eines Zeitraumes von zehn Jahren im Umlauf gewesene Flaschenkästen infolge UV-Einwirkung bereits zu einem wesentlichen Teil beschädigt sind und daher nicht mehr den an eine sichere Verwendung zu stellenden Anforderungen genügen.

Es ist bekannt, dass mit Russ stabilisierte Kunststoffe einen wesentlichen längeren Schutz gegen UV-Beschädigung bieten. Hierbei ist eine Schutzdauer von 20 Jahren und mehr durchaus nicht ungewöhnlich. Russ ist ein sehr guter, preisgünstiger und umweltfreundlicher UV-Stabilisator, der jedoch den Kunststoff schwarz färbt und daher bei anders als schwars gefärbten Behältern nicht verwendet wird. Wie oben erwähnt, wird bei anders als schwarz gefärbten Behältern der Kunststoff mit einem gewünschten Farbpigment und einem UV-Stabilisator vermischt. Diese auf der Hand liegende Lösung ist seit vielen Jahren gebräuchlich und wird aus vielen Gründen bei der Herstellung von z.B. Flaschenkästen und Fässern allgemein angewandt.

Die Erfindung hat die Herstellung eines aus russhaltigem Kunststoff gefertigem, jedoch dennoch nicht schwarzen Behälters zum Ziel.

Dies wird dadurch erreicht, dass der Behälter an der Aussenseite Stossränder und tiefer liegende Flächen besitzt, und dass zumindest die tiefer liegenden Flächen mit einer nicht schwarzen Schicht bedeckt sind.

Der erfindungsgemässe Behälter bietet den Vorteil, dass er auf sehr lange Zeit gegen UV-Alterung geschützt ist, und zwar unter Verwendung eines preisgünstigen und umweltfreundlichen Stabilisators. Da wenigstens die in bezug auf die Stossränder wesentlichen grösseren tiefer liegenden Flächen gefärbt sind, erhält der Behälter ein nicht schwarzes Aussehen, wodurch den Wünschen des Kunden eher entsprochen werden kann. Die gefärbten Flächen werden durch die Stossränder gegen Aneinanderscheuern und Gegeneinanderstossen geschützt und auf diese Weise in hohem Masse vor Kratzern und Beschädigungen der gefärbten Deckschicht geschützt. Dies gewährleistet, dass die vorherrschende Farbe des Behälters lange Zeit erhalten bleibt. Falls die vorherrschende Farbe des Behälters nach einer Umlaufzeit von z.B. zehn Jahren in erheblichem Masse angegriffen sein, so lässt sich der Behälter erneut mit einer farbigen Deckschicht versehen, was viel preisgünstiger ist als das Ersetzen des Behälters wegen einer nach zehn Jahren zu weit fortgeschrittenen UV-Beschädigung.

Das Anbringen der Deckschicht kann durch Bedrucken der tiefer gelegenen Flächen erfolgen, wobei die Innenseite des Behälters somit schwarz oder grau bleibt.

Ein weiteres Verfahren zum Anbringen der Farbschicht kann im Eintauchen des ganzen Behälters in ein Farbbad bestehen. Hierbei werden auch die Innenseite z.B. eines Flaschenkastens sowie die Stossränder gefärbt. Im Gebrauch werden die Stossränder durch das Scheuern der Halter aneinander nach einer gewissen Zeit ihre schwarze Farbe wieder annehmen.

Die färbende Schicht kann auch mit Hilfe der Farbspritztechnik aufgebracht werden.

Die Erfindung wird anschliessend anhand eines in der Zeichnung wiedergegebenen Ausführungsbeispiels der Erfindung erläutert.

In der Zeichnung sind im Querschnitt zwei gegeneinandergestellte Flaschenkästen 1 und 2 teilweise dargestellt. Der Kasten 1 ist rundherum mit einem oberen Stossrand 4 versehen. Der Kasten 2 ist rundherum mit einem unteren Stossrand 5 und rundherum mit einem oberen Stossrand 6 versehen. Die tieferliegende Fläche 7 von Kasten 1 sowie die tieferliegende Fläche 8 von Kasten 2 sind mit einer z.B. roten Deckschicht versehen. Diese Flächen kommen nicht miteinander in Berührung, das sie etwas zurückspringen.

Auch Flaschen, Fässer und Kannen, die einen oder mehrere derartige Stossränder besitzen, können auf ihren tiefer liegenden Flächen mit einer färbenden Schicht versehen werden.

## Patentansprüche

1. Behälter, hergestellt aus russhaltigem Kunststoff, dadurch gekennzeichnet, dass der Behälter an der Aussenseite Stossränder und tiefer liegende Flächen besitzt und dass mindestens die tiefer liegenden Flächen mit einer nicht schwarzen Deckschicht bedeckt sind.

2. Behälter nach Anspruch 1, dadurch gekennzeichnet, dass die färbende Schicht durch Bedrucken angebracht worden ist.

3. Behälter nach Anspruch 1, dadurch gekennzeichnet, dass die färbende Schicht durch Eintauchen angebracht worden ist.

4. Behälter nach Anspruch 1, dadurch gekennzeichnet, dass die färbende Schicht durch Spritzen angebracht worden ist.

5. Behälter nach einem der Ansprüche 1 bis 4, dadurch gekennzeichnet, dass der Behälter ein Flaschenkasten ist.

6. Behälter nach einem der Ansprüche 1 bis 4, dadurch gekennzeichnet, dass der Behälter ein Fass ist.
